# FASCICULE DE BREVET EUROPEEN

(11) **EP 0 037 313 B1**
(45) Date de publication et mention de la délivrance du brevet: **14.11.1984**
(21) Numéro de dépôt: 81400431.3
(22) Date de dépôt: 20.03.1981
(51) Int. Cl.: H01R 13/52

(54) **Perfectionnements aux dispositifs permettant l'étanchéité des connecteurs électriques**
Die Abdichtung elektrischer Verbinder gestattende Geräte
Devices permitting the sealing of electrical connectors

(30) Priorité: 28.03.1980 FR 8006963
(43) Date de publication de la demande: 07.10.1981
(73) Titulaire: FRANCELCO, SOCIETE ANONYME, 92150 Suresnes (FR)
(72) Inventeur: Desourteaux, Dominique Emile, F-28230 Epernon (FR)
(74) Mandataire: Vander-Heym, Roger Léon Marcel

## Description

La présente invention est relative à des perfectionnements aux dispositifs permettant d'assurer l'étanchéité des connecteurs électriques.

Un connecteur électrique est généralement constitué dans sa forme la plus simple par deux parties réalisées en un matériau isolant et renfermant chacune un organe métallique, ou contact, relié à l'extrémité d'un conducteur électrique. En engageant les deux parties l'une dans l'autre on fait coopérer les contacts.

Pour de nombreuses applications, il importe que les contacts soient isolés de l'atmosphère notamment si celle-ci est viciée ou particulièrement humide.

Si le problème de l'étanchéité est assez facile à résoudre au droit du raccordement des parties isolantes, il est plus délicat au droit des entrées des câbles dont le diamètre est bien supérieur à celui des câbles isolés.

En l'état actuel de la technique, l'orifice annulaire ménagé entre l'orifice d'entrée de la partie isolante et la surface extérieure du câble est obturée par un manchon réalisé en un caoutchouc synthétique très mou rendu solidaire de la queue du contact par sertissage.

Ce manchon est engagé sur le câble et positionné sur ce dernier préalablement au raccordement dudit câble à la queue du contact qui présente, à cet effet, deux pattes de sertissage supplémentaire analogues à celles utilisées pour fixer l'extrémité du câble sur ledit contact.

Ce procédé ne donne pas satisfaction pour les raisons suivantes: le manchon doit présenter une partie épaulée pour permettre le sertissage ce qui complique sa fabrication; le sertissage du manchon n'est possible que si ce dernier est rigoureusement positionné par rapport à l'extrémité dénudée du câble d'où une opération supplémentaire préalablement au sertissage; le sertissage complique la réalisation des machines à sertir; la fixation du manchon est très aléatoire en raison de son extrême souplesse et le sertissage doit être effectué avec beaucoup de précision. En effet, si le sertissage est trop fort il y a un risque d'écrasement de la partie épaulée du manchon entraînant le sectionnement de celle-ci mais, si le sertissage est trop faible, le manchon n'est pas maintenu et une action intempestive sur le câble provoque l'échappement du manchon hors de son logement.

Par le brevet GB-A-1 283 093 on connaît aussi un contact présentant un manchon surmoulé sur lui au droit des pattes de sertissage. Cette solution n'est pas avantageuse car la réalisation du manchon ne peut pas être effectuée avant la mise en place du câble.

La présente invention concerne un dispositif permettant d'assurer l'étanchéité des connecteurs électriques comportant un contact électrique logé dans un corps isolant et des pattes de sertissage pour le raccordement d'un câble électrique ledit corps isolant présentant un logement de réception d'un manchon, réalisé en un caoutchouc naturel ou synthétique, permettant d'assurer l'étanchéité entre ledit logement et ledit câble, caractérisé en ce que le manchon est surmoulé sur l'extrémité de la queue du contact, s'étendant au-delà des pattes de sertissage, préablement à la fixation du contact sur le câble électrique.

L'invention sera mieux comprise par la description qui va suivre faite en se référant au dessin annexé à titre d'exemple indicatif seulement, sur lequel:
La figure 1 est une vue en coupe d'un des contacts d'un connecteur usuel modifié en vue de recevoir le manchon de l'invention;
La figure 2 est la vue de dessus de la figure 1 ;
La figure 3 est une vue, analogue à la figure 1, montrant un contact de l'invention;
La figure 4 est une vue en coupe effectuée selon la ligne IV-IV de la figure 3;
La figure 5 est une vue analogue à la figure 3, montrant le contact fixé à l'extrémité d'un câble;
La figure 6 est une vue en coupe, à plus petite échelle, montrant l'utilisation de contacts de l'invention dans un connecteur électrique usuel.

En se reportant au dessin, on voit que le contact électrique comprend deux parties usuelles 1 et 2, celle 1 constituant l'organe de contact proprement dit tandis que celle 2 forme une queue sur laquelle on raccorde le câble électrique C.

A cet effet et de la façon usuelle, la queue 2 présente deux paires de pattes 3a et 3b, les pattes 3a étant serties sur l'extrémité dénudée du câble C tandis que celles 3b sont serties sur l'isolant dudit câble.

Selon l'invention on surmoule sur l'extrémité de la queue 2, s'étendant au-delà des pattes 3b, un manchon 4 réalisé en un caoutchouc naturel ou synthétique très souple.

A cet effet et selon un mode de réalisation, l'extrémité de la queue présente une extension 5 convenablement découpée et cambrée qui après surmoulage du manchon se trouve noyée dans ce dernier et coopère à son maintien.

Ce procédé supprime tous les inconvénients cités à propos des dispositifs d'étanchéité connus cités ci-dessus.

Le diamètre externe du manchon est supérieur à celui interne du logement L du connecteur devant le recevoir et celui de son orifice central 6 est légèrement supérieur à celui du câble C.

De cette façon, le câble traverse librement le manchon qui, ainsi, ne gêne pas la mise en place du câble préalablement à sa fixation sur le contact. Lorsque le manchon pénètre dans le logement L du connecteur la matière le constituant se comprime alors autour du câble en assurant l'étanchéité.

Pour favrosier la déformation du manchon, la périphérie externe et celle interne de ce dernier présentent des annelures 7.

## Revendications

1. Dispositif permettant d'assurer l'étanchéité des connecteurs électriques comportant un contact électrique (1) logé dans un corps isolent et des pattes de sertissage (3a-3b) pour le raccordement d'un câble électrique (C), ledit corps isolant présentant un logement (L) de réception d'un manchon (4), réalisé en un caoutchouc naturel ou synthétique, permettant d'assurer l'étanchéité entre ledit logement et ledit câble, caractérisé en ce que le manchon (4) est surmoulé sur l'extrémité de la queue (2) du contact, s'étendant au-delà des pattes de sertissage, préalablement à la fixation du contact sur le câble électrique.

2. Dispositif permettant d'assurer l'étanchéité des connecteurs électriques, selon la revendication 1, caractérisé en ce que des moyens sont prévus sur la queue du contact pour assurer la rétention du manchon surmoulé.

3. Dispositif permettant d'assurer l'étanchéité des connecteurs électriques, selon l'une quelconque des revendications 1 et 2, caractérisé en ce que le diamètre externe du manchon est supérieur à celui du logement devant le recevoir tandis que celui interne (6) est légèrement supérieur à celui du câble devant le traverser.

4. Dispositif permettant d'assurer l'étanchéité des connecteurs électriques, selon l'une quelconque des revendications 1 à 3, caractérisé en ce que la périphérie externe et celle interne du manchon présentent des annelures (7).

## Patentansprüche

1. Die Abdichtung elektrischer Verbinder gestattendes Gerät mit einem in einem isolierenden Gehäuse untergebrachter elektrischer Kontakt (1) und mit Quetschkontakten (3a-3b) zum Anschliessen eines elektrischen Kabels (C), wobei das besagte isolierende Gehäuse mit einem Raum (L) zur Aufnahme einer Hülse (4) aus Naturgummi bzw Kunstgummi sur Gestaltung der Dichtigkeit zwischen dem besagten Raum und dem besagten Kabel versehen ist, dadurch gekennzeichnet, dass die Hülse (4) am hinteren Ende (2) des Kontaktes, der über die Quetschkontakte hinaus ragt, aufgegossen ist, und dies vor der Befestigung des Kontaktes auf das elektrische Kabel.

2. Die Abdichtung elektrischer Verbinder gesttatendes Gerät gemäss Patentanspruch 1, dadurch gekennzeichnet, das am hinteren Ende des Kontaktes Mittel zur Gewährleistung der Retention der aufgegossenen Hülse vorgesehen sind.

3. Die Abdichtung elektrischer Verbinder gestattendes Gerät gemäss irgendeinem der Patentansprüche 1 und 2, dadurch gekennzeichnet, das der Aussendurchmesser der Hülse grösser ist als derjenige seines Aufnahmeraumes, während der Innendurchmesser (b) leicht grösser ist als derjenige des hindurch zu ziehenden Kabels.

4. Die Abdichtung elektrischer Verbinder gestattendes Gerät gemäss irgendeinem der Patentansprüche 1 bis 3, dadurch gekennzeichnet das der äussere und der innere Kreisumfang der Hülse mit Rillen (7) versehen sind.

## Claims

1. Devices permitting sealing of electrical connectors, comprising an electrical contact (1) housed in an insulating body and crimping lugs (3a, 3b) for connection of an electric cable (C), said insulating body having a housing (L) receiving a sleeve (4), made from a natural or synthetic rubber, permitting sealing between said housing and said cable, characterized in that the sleeve (4) is molded over the end of the tailpiece (2) of the contact, extending beyond the crimping lugs, previous to fixing the contact on the electric cable.

2. Devices permitting the sealing of electrical connectors, according to claim 1, characterized in that means are provided on the tailpiece of the contact for ensuring retention of the molded sleeve.

3. Devices permitting sealing of electrical connectors, according to any one of claims 1 and 2, characterized in that the external diameter of the sleeve is greater than that of the housing receiving it whereas the internal diameter (b) is slightly greater than that of the cable intended to pass therethrough.

4. Devices permitting the sealing of electrical connectors, according to any one of claims 1 to 3, characterized in that the outer periphery and the internal periphery of the sleeve have grooves (7).
